# FASCICULE DE BREVET EUROPEEN

(11) **EP 0 024 399 B1**
(45) Date de publication et mention de la délivrance du brevet: **06.07.1983**
(21) Numéro de dépôt: 80900381.7
(22) Date de dépôt: 21.02.1980
(51) Int. Cl.: B60Q 9/00, G01M 15/00, B60K 37/00

(54) **DISPOSITIF DE MESURES EFFECTUEES SUR LES COMMANDES DE VEHICULE OU D'ENGIN**
MESS UND ANZEIGEVORRICHTUNG ZUR STEUERUNG VON FAHRZEUGEN
MEASURING AND INDICATING DEVICE FOR CONTROLLING A VEHICLE OR A MACHINE

(30) Priorité: 26.02.1979 FR 7905432
(43) Date de publication de la demande: 11.03.1981
(73) Titulaire: de Brisson de Laroche, François, F-06100 Nice (FR)
(72) Inventeur: de Brisson de Laroche, François, F-06100 Nice (FR)
(74) Mandataire: Bouju, André
(86) Numéro de dépôt international: FR8000026
(87) Numéro de publication internationale: WO8001781

## Description

La présente invention concerne un dispositif de mesure effectuées sur les commandes de véhicules ou d'engin, et d'affichage de ratios de conduite, et avertisseur d'écarts par rapport à des ratios étalons pré-affichés.

Parmi les dispositifs connus de ce genre, le document FR-A-2 369 117 décrit un système permettant de déterminer le meilleur rapport de vitesse à enclencher à un instant donné en se basant sur les seules informations concernant les positions de la boîte de vitesse, l'état de la pédale d'embrayage et l'état de la pédale d'accélérateur, et en produisant un signal se présentant sous la forme tout-ou-rien.

Même en généralisant cet enseignement à des paramètres très divers tels que les températures, les pressions, les consommations, les distances parcourues, les vitesses ou autres, de tels dispositifs ne fournissent que des données relatives au fonctionnement du moteur ou de l'ensemble du véhicule, sous la forme de mesures fournies telles quelles, sans aucune interprétation comparative. En outre, aucune donnée n'est fornie concernant l'action du conducteur ni, bien entendu, aucune donnée appréciative de cette action.

La présente invention vise à réaliser un dispositif qui, à partir de mesures effectuées sur le véhicule, permette non seulement d'obtenir des données instantanées ou moyennes relatives au comportement du véhicule, mais encore des données relatives au comportement du conducteur, instantanément ou sur un certain parcours, et qui fournisse automatiquement une appréciation qualitative et quantitative de ce comportement par rapport à des valeurs-types optimales ajustables en fonction de toutes circonstances.

Ce résultat est obtenu, conformément à l'invention, par le fait que le dispositif détecte les déplacements des commandes actionnées directement par le conducteur au moyen de capteurs et de contacteurs placés sur ou à proximité notamment de l'arbre commande de direction, de l'accélérateur et du frein et en ce qu'il affiche ces déplacement sur un tableau à affichage numérique pour un contrôle continu des ratios par lecture directe.

Il résulte de ce simple énoncé que le problème de l'invention est résolu, en permettant un contrôle du comportement du conducteur, notamment par comparaison avec des ratios pré-affichés.

Notamment, le dispositif peut contrôler par lecture directe sur un tableau de bord à affichage numérique, et pour un parcours donné, les ratios suivants:
- temps et pourcentages de temps pendant lesquels chaque commande aura été actionnée dans la plage »Faible« (x° à y°), »Moyenne« (y° à z°) et »Forte« (au-delà de z°), et ceci à gauche et à droite.
- nombre de fois où chaque commande est passée d'une plage dans une autre.
- temps moyen de passage dans chaque plage, dans un sens ou dans l'autre.
- nombre de fois où une action sur la commande de direction a eu lieu dans la plage soit »Faible«, soit »Moyenne«, soit »Forte« en même temps qu'une action soit »Faible«, soit »Moyenne«, soit »Forte« sur la commande d'accélération d'une part et la commande de freinage d'autre part. (18 ratios dans chaque sens s'il y a trois plages sur chaque commande. Il peut y en avoir plus).
- valeur moyenne de trois ratios et écarts soit positifs soit négatifs avec trois ratios-éta-Ions pré-affichés avant le début des mesures. De plus, des témoins lumineux de couleurs différentes signalent si l'on est soit au-dessus soit au-dessous des étalons fixés.

D'autres particularités et avantages de l'invention ressortiront encore de la description détaillée qui va suivre.

Aux dessins annexés, donnés à titre d'exemples non limitatifs:
La figure 1 est un schéma d'ensemble d'un dispositif conforme à l'invention.
La figure 2 est une vue semi-schématique détaillée du capteur placé sur la direction.
La figure 3 est une vue en coupe suivant III-III de la figure 2.
La figure 4 est une vue semi-schématique d'un capteur placé sur une pédale.
La figure 5 est une vue du tableau d'affichage.

En référence, à la figure 1, le dispositif comprend un capteur (1) monté sur l'arbre de direction, un capteur (2) monté sur la pédale d'accélérateur et un capteur (3) monté sur la pédale de frein.

Ces capteurs sont reliés à un calculateur électronique (4) d'un type connu alimenté par une batterie (5) et relié à un tableau d'affichage (6).

Les Figures 2 et 3 représentent le capteur (1) de la Figure 1 se composant lui-même d'une bague multicames (11) à cames réglables fixée sur l'arbre de la commande de direction et de deux contacteurs (12) et (13) décalés d'un angle approprié qui est, dans le cas présent, de 60° (mais peut varier de 10° à 110° selon les besoins de l'utilisateur et le réglage qu'il désire donner aux cames et au calculateur). Les contacteurs sont montés sur un pied fixe (14) à rotule réglable de sorte que les cames viennent succèssivement pousser les contacts lors de la rotation de l'arbre de commande.

Sur la Figure 3, on voit qu'une plage de 15° à droite et à gauche de la position neutre ne donne lieu à aucune mesure. Cette plage neutralisée peut être diminuée ou agrandie selon les besoins.

Les cames sont de simples vis avec écrous et contre-écrous pouvant se fixer en plusieurs positions sur une gorge faisant le tour de la bague. Il est ainsi possible de fixer 3, 4, 5 cames ou plus en des points précis et de détecter leur passage soit sur l'un soit sur l'autre des contacteurs.

La Figure 4 détaille en (2) les deux autres capteurs (2) et (3) de la Figure 1, identiques, aussi montés sur des pieds fixes (21) à rotule réglable, comportant des contacteurs (22) à trois positions actionnés l'un soit par la pédale soit par la manette d'accélérateur et l'autre soit par la pédale soit par la manette de frein. Chacune de ces deux commandes a donc une première plage de déplacement minime ne donnant lieu à aucune mesure, puis, au fur et à mesure de sa course, elle ferme la première position du contacteur correspondant à la plage d'action »Faible«, puis la deuxième position correspondant à la plage »Moyenne« et enfin la troisième correspondant à la plage »Forte«.

La largeur de chaque plage est fonction de l'écartement des lames de contacteurs au repos mais aussi de la position du contacteur triple par rapport à la pédale, position réglée par le moyen du pied à rotule.

Le calculateur (4) de la Figure 1 est spécialement cablé pour recevoir, décoder et traiter les impulsions électriques venant des capteurs. Il détermine d'une part le sens et la plage de rotation de l'arbre de direction à un instant donné et d'autre part dans quelle plage soit »Faible«, soit »Moyenne«, soit »Forte« se trouvent chacun des contacteurs sur les commandes d'accélération et de freinage.

Il compte par ailleurs les passages d'une plage à une autre, enrégistre les durées de maintien dans chaque plage au moyen d'une horloge électronique simple et connue, calcule les pourcentages de temps dans chaque plage par rapport au temps total, compare les actions sur la direction effectuées en m'eme temps que sur l'une des commandes soit d'accélération soit de freinage et en tire les ratios mentionnés plus haut. Enfin, il compare la valeur moyenne des ratios »direction«, »accélération« et »freinage« avec les ratios-étalons effichés et allume les témoins lumineux correspondants.

La Figure 5 détaille le tableau d'affichage numérique des résultats marqué (6) sur la Figure 1. Il donne successivement par clignotement de quelques secondes pour chaque nombre les ratios précédemment listés.

Ainsi se succèdent sur la même ligne:
- les ratios concernant la direction tournant vers la droite,
- les ratios concernant la pédale de droite,
- les pourcentages concernant la pédale de droite,

lorsque le bouton (61) est poussé vers la droite. Il donne de façon analogue ces mêmes indications pour la direction tournant vers la gauche, puis la pédale de gauche, lorsque. le bouton (61) est poussé vers la gauche.

Le bouton (64) permet de déterminer la sequence de l'affichage, en pointant sur le premier critère et en enfoncant le bouton - pour enrégistrer ce premier critère, puis er pointant le deuxième critère et en enfoncant le bouton (65), puis le troisième critère et ainsi de suite.

Ces critères seront affichés sur la première ligne du haut à gauche du tableau.

Il est possible d'afficher d'autres ratios sur la ligne inférieure à gauche du tableau, en particulier les conjonctions d'actions, plage pai plage, de la commande de direction d'une part e1 des commandes soit d'accélération soit de freinage d'autre part.

Ces critères sont rentrés de façon analogue sur le bouton (64) et enregistrés par la pression du bouton (67).

L'interrupteur marqué A et M permet de mettre en marche en l'abaissant et par contre, en le relevant, on arrête l'appareil, ce qui remet en même temps toutes les mémoires à zéro.

Le bouton (62) règle la durée d'affichage de chaque donnée selon le but recherché par l'util;sateur. Pour celà, on tourne le bouton (62) sur la durée désirée et on appuie sur le bouton (63) pour enregistrer son choix avant le début des mesures.

Le bouton (62) permet aussi d'afficher le premier chiffre du premier ratio-étalon pré-affiché que l'on enrégistre en poussant le bouton (66), puis le second chiffre de la même manière et éventuellement un troisième si ce premier ratio-étalon comprend trois chiffres. On pousse alors deux fois le bouton (66) et l'on recommence à enregistrer le deuxième ratio-étalon en le rentrant chiffre à chiffre sur le bouton (65) et en l'enrégistrant en poussant le bouton (66), et de même pour le troisième.

Ces ratios-étalons apparaitront dans la fenêtre de la ligne mediane à droite du tableau. Leur type sera déterminé par le bouton (64) et enregistré en poussant le bouton (66) après sélection du bouton (61) à droite ou à gauche.

Les trois lampes de couleurs différentes (68) et (69) s'allument lorsque le ratio réel mesuré à un instant donné est soit au-dessus soit au-dessous du ratio-étalon pré-affiché correspondant.

Ces différentes informations peuvent être lues pendant la marche du véhicule mais aussi à l'arrêt, après que l'horloge interne du calculateur aura été arrêtée en appuyant sur le bouton P, le fonctionnement pouvant reprendre en appuyant de nouveau sur le bouton P »Pause«.

L'invention décrite peut être utilisée soit pour l'apprentissage soit pour le perfectionnement de la conduite soit automobile, soit aérienne, soit d'engins divers, pour le perfectionnement de la conduite sportive ou plus simplement pour réaliser des économies d'énergies et de matériel dans la conduite quotidienne sur des parcours connus ou mesurés par d'autres.

Elle s'applique tout aussi bien à l'apprentissage et au perfectionnement de la conduite d'engins de travaux publics, de grues, de ponts roulants, de matériel agricoles ... On apprend à les manier avec le minimum de fatigue, de combustible et d'usure des machines.

Elle peut être très profitable pour la rééducation des handicapés à tous ces types de conduite.

## Revendications

1. Dispositif de mesures effectuées sur les commandes de véhicule ou d'engin, et d'affichage des ratios de conduite et avertisseur d'écarts par rapport à des ratios-étalons pré-affichés, constitué de capteurs, d'un calculateur et d'un tableau d'affichage, caractérisé par le fait que le dispositif détecte les déplacements des commandes actionnées directement par le conducteur au moyen de capteurs (1, 2, 3) et de contacteurs placés sur ou à proximité notamment de l'arbre de commande de direction, de l'accélérateur et du frein et en ce qu'il affiche ces déplacements sur un tableau (6) à affichage numérique pour un contrôle continu des ratios par lecture directe.

2. Dispositif selon la revendication 1, caractérisé par le fait que le capteur (1) situé sur l'arbre de la commande de direction comporte une bague multicames (11) et que les cames sont réglables, ce qui permet l'ajustement de leur position relative par rapport aux contacteurs (12, 13).

3. Dispositif selon la revendication 2, caractérisé par le fait que les contacteurs (12, 13) situés autour de l'arbre de la commande de direction sont décalés angulairement d'un angle variant de 10° à 110°.

4. Dispositif selon la revendication 1, caractérisé par le fait que les contacteurs (22) située sur les commandes d'accélération et de freinage sont des contacteurs multiples, ce qui permet au calculateur (4) de situer dans quelles plages de déplacement (faible, moyenne ou forte) se trouve la commande.

5. Dispositif selon l'une des revendications 1 à 4, caractérisé par le fait que les mesures sont traitées dans un calculateur (4) spécialement cablé pour donner directement plusieurs dizaines de ratios de conduite d'un véhicule ou d'un engin à partir de trois ou quatre capteurs.

6. Dispositif selon l'une des revendications 1 à 5, caractérisé par le fait que le tableau d'affichage numérique (6) comporte des zones d'affichage permettant à tous les ratios d'être affichés successivement.

7. Dispositif selon la revendication 6, caractérisé par le fait que les ratios à afficher, leur durée d'affichage et l'ordre d'apparition sont déterminés au gré de l'utilisateur.

8. Dispositif selon l'une des revendications 6 ou 7, caractérisé par le fait que des lampes de couleurs différentes (8, 9) signalent au conducteur qu'il agit dans des plages inférieures et supérieures aux ratios-étalons pré-affichés.

## Patentansprüche

1. Einrichtung für die an den Betätigungsgliedem eines Kraftfahrzeuges oder einer Maschine eingestellten Maße und zur Anzeige der Werte bei der Führung bzw. Lenkung und Melder für die Abweichungen bezüglich vorher angezeigter Vergleichswerte, bestehend aus Meßwertgebern, einem Rechner und einer Anzeigetafel, dadurch gekennzeichnet, daß die Einrichtung die unmittelbar durch die Bedienungsperson ausgeübten Änderungen der Betätigungsglieder mittels Meßwertgebern (1, 2, 3) und Kontakten abfühlt, die an oder in der Nähe insbesondere der Welle zur Richtungseinstellung, des Beschleunigungsgliedes und der Bremse angeordnet sind, und daß sie diese Änderungen auf einer Tafel (6) zur numerischen Anzeige zum Zwecke einer kontinuierlichen Kontrolle der Maße durch direkte Ablesung anzeigt.

2. Einrichtung nach Anspruch 1, dadurch gekennzeichnet, daß der an der Welle zur Richtungseinstellung angeordnete Meßwertgeber (1) einen Ring mit mehreren Nocken (11) aufweist und daß die Nocken einstellbar sind, wodurch die Einrichtung deren Position relativ zu Kontakten (12,13) möglich ist.

3. Einrichtung nach Anspruch 2, dadurch gekennzeichnet, daß die um die Welle zur Richtungseinstellung angeordneten Kontakte (12, 13) um einen Winkel im Bereich von 10° bis 110° versetzt angeordnet sind.

4. Einrichtung nach Anspruch 1, dadurch gekennzeichnet, daß die an den Betätigungsgliedern zur Beschleunigung und zur Abbremsung angeordneten Kontakte (22) mehrfach ausgebildet sind, um dem Rechner (4) die Feststellung zu erlauben, in welchem Bereich (schwach, mittel oder stark) sich das Betätigungsglied befindet.

5. Einrichtung nach den Ansprüchen 1 bis 4, dadurch gekennzeichnet, daß die Messungen in einem Rechner (4) verarbeitet werden, der speziell dazu eingerichtet ist, unmittelbar mehrere Zehnerstellen der Werte bei der Führung eines Fahrzeuges oder einer Maschine ausgehend von drei oder vier Meßwertgebern anzugeben.

6. Einrichtung nach einem der Ansprüche 1 bis 5, dadurch gekennzeichnet, daß die numerische Anzeigetafel (6) mehrere Anzeigefelder aufweist, die bei allen Werten deren aufeinanderfolgende Anzeige erlauben.

7. Einrichtung nach Anspruch 6, dadurch gekennzeichnet, daß die anzuzeigenden Werte, deren Anzeigedauer und die Reihenfolge deren Erscheinens durch den Willen des Benutzers bestimmt sind.

8. Einrichtung nach einem der Ansprüche 6 oder 7, dadurch gekennzeichnet, daß Leuchten (8, 9) unterschiedlicher Farbe der Bedienungsperson anzeigen, ob sie im Bereich unterhalb oder oberhalb bezüglich der vorangezeigten Vergleichswerte arbeitet.

## Claims

1. Device for measurements performed on the controls of vehicles or equipment units and for displaying driving ratios and a warning unit for indicating deviations with respect to preset standard ratios, constituted by sensors, a computer and a display panel, characterized by the fact that the device detects the displacements of controls actuated directly by the driver by means of sensors (1, 2, 3) and contactors placed on or in proximity in particular to the steering control shaft, the accelerator and the brake and that it displays these displacements on a numerical display panel (6) for continuous control of the ratios by direct reading.

2. Device in accordance with claim 1, characterized by the fact that the sensor (1) located on the steering control shaft comprises a multicam ring (11) and that the cams are adjustable, which permits adjustement of their relative position with respect to the contactors (12,13).

3. Device in accordance with claim 2, characterized by the fact that the contactors (12, 13) located around the steering control shaft are displaced angularly by an angle which varies from 10° to 110°.

4. Device in accordance with claim 1, characterized by the fact that the contactors (22) located on the acceleration and braking contr- Is are multiple contactors, which enable. computer (4) to determine the zones of displacement (low, medium or high) in which the control is located.

5. Device in accordance with any one of claims 1 to 4, characterized by the fact that the measurements are processed in a computer (4) which is specially wired to provide directly several tens of driving ratios of a vehicle or of an equipment unit by means of three or four sensors.

6. Device in accordance with any one of claims 1 to 5, characterized by the fact that the numerical display panel (6) has display zones which permit successive display of all the ratios.

7. Device in accordance with claim 6, characterized by the fact that the ratios to be displayed, their display time and the order of appearance are determined according to the user's requirements.

8. Device in accordance with either of claims 6 or 7, characterized by the fact that lamps of different colours (8, 9) inform the driver that he is producing action in zones which are lower and higher than the preset standard ratios.
